# EUROPÄISCHE PATENTSCHRIFT

(11) **EP 0 542 169 B1**
(45) Veröffentlichungstag und Bekanntmachung des Hinweises auf die Patenterteilung: **10.01.1996**
(21) Anmeldenummer: 92119148.2
(22) Anmeldetag: 09.11.1992
(51) Int. Cl.: F04C 29/06, F04B 39/00

(54) **Schalldämpfer für einen Schraubenverdichter**
Silencer for a screw compressor
Dispositif silencieux pour compresseur à vis

(30) Priorität: 09.11.1991 DE 9113962 U
(43) Veröffentlichungstag der Anmeldung: 19.05.1993
(73) Patentinhaber: Wilms, Peter, D-45731 Waltrop (DE)
(72) Erfinder: Wilms, Peter, D-45731 Waltrop (DE)
(74) Vertreter: Patentanwälte Meinke, Dabringhaus und Partner

(56) Entgegenhaltungen:
- DE-A- 1 576 941
- GB-A- 2 161 217
- US-A- 3 125 182
- US-A- 3 180 449
- US-A- 4 264 282

## Beschreibung

Die Erfindung richtet sich auf einen Schalldämpfer für einen Schraubenverdichter od. dgl. mit einem Eintritt für die den Verdichter verlassende Druckluft, einem anschließenden Strömungskanal mit einem Strömungskrümmer um 180° mit einer diesen Strömungskrümmer folgenden Expansionskammer und einem Druckluftaustritt.

Insbesondere Schraubenverdichter aber auch andere Strömungsmaschinen stellen in der Regel erhebliche Geräuschquellen dar. So arbeitet beispielsweise ein Schraubenverdichter, der bei Silo-Fahrzeugen eingesetzt wird, in einer Frequenz von 13.000 Hz, d.h. es wird ein Luftvolumen von beispielsweise 250 cm³ 13.000 mal pro Stunde stoßweise gefördert. Der sich daraus ergebende Schall liegt im oberen Grenzbereich des menschlichen Hörvermögens und ist damit besonders unangenehm. Herkömmliche Schalldämpfer führen in der Regel nicht zu befriedigenden Ergebnissen, was dazu führt, daß die Verdichter mit ihren Hilfs- und Zusatzaggregaten dabei zusätzlich noch in einer Schalldämmkapselung untergebracht sind.

Gattungsbildend geht die Anmeldung aus von der US-A-3 125 182, die in einem Schalldämpfer-Gehäuse einen U-förmigen Strömungskrümmer auf einer mittleren Trennplatte zeigt, die den Innenraum des Schalldämpfers in zwei Halbzylinder teilt.

Weitere Schalldämpfer mit Strömungsumlenkung zeigen beispielsweise die GB-A-2 161 217, die DE-A-1 576 941, die US-A-3 180 449 oder die US-A-4 264 282, wobei, wie die Erfahrung gezeigt hat, die bekannten Lösungen noch nicht immer zu einer optimalen Schalldämpfung führen.

Aufgabe der Erfindung ist die Schaffung einer Lösung, mit der derartige Schallquellen wirkungsvoll so gedämpft werden können, daß sie den heute gestellten Umweltanforderungen bei der Geräuschentwicklung gerecht werden.

Mit einem Schalldämpfer der eingangs bezeichneten Art wird diese Aufgabe gemäß der Erfindung dadurch gelöst, daß neben dem ersten Strömungskrümmer und der ersten Expansionskammer ein weiterer Strömungskrümmer und eine weitere Expansionskammer im Strömungskanal vorgesehen sind, wobei die Strömungskanäle mit Krümmern und die Expansionskammern in einem gemeinsamen Gehäuse untergebracht und vollständig von einem Dämmaterial umgeben sind.

Es hat sich gezeigt, daß sowohl eine Umlenkung als auch eine Expansionsmöglichkeit innerhalb des Strömungskanales die sich in dem geförderten Luftstrom aufbauenden Schallwellen bricht oder rückreflektiert, so daß es zu einer ganz erheblichen Lärmreduzierung kommt.

In Ausgestaltung ist nach der Erfindung vorgesehen, daß dem Eintritt ein Strömungskrümmer um 90°, nachfolgend ein gerader Strömungskanalbereich, der Strömungskrümmer um 180°, ein daran anschließender, gerader Strömungskanal und nachfolgend die Expansionskammer zugeordnet ist.

Besonders zweckmäßig ist es, wenn der ersten Expansionskammer zwei gerade, über den weiteren 180°-Krümmer verbundene Strömungskanäle nachgeordnet sind, wobei vor dem Austritt im geraden Strömungskanal die weitere Expansionskammer angeordnet ist. Durch eine weitere zusätzliche Umlenkung und eine darüber hinausgehende weitere Expansionsmöglichkeit des geförderten Luftstromes wird eine zusätzliche, sehr weitgehende Schalldämpfung ermöglicht, die eine zusätzliche Kapselung der betroffenen Aggregatteile praktisch entbehrlich macht.

Besonders zweckmäßig ist es, wenn die Expansionskammern als einseitig in das Dämmaterial im Gehäuseinneren weisende Erweiterungen ausgebildet sind, wie dies die Erfindung ebenfalls vorsieht. Mit dieser Gestaltung läßt sich eine sehr kompakte Bauweise des Schalldämpfers erreichen.

Die Erfindung sieht auch vor, daß wenigstens Bereiche der Strömungskanäle mit einer Innendämmung mit Lochblechauskleidung, wie bei Schalldämpfern an sich bekannt, versehen sind.

Weitere Merkmale, Einzelheiten und Vorteile der Erfindung ergeben sich aufgrund der nachfolgenden Beschreibung sowie anhand der Zeichnungen. Diese zeigt in
Fig. 1 eine vereinfachte Querschnittszeichnung durch einen erfindungsgemäßen Schalldämpfer sowie in
Fig. 2 eine vereinfachte Seitenansicht.

An einem allgemein mit 1 bezeichneten, nicht näher dargestellten Verdichter ist an dessen Austrittsstutzen 2 ein allgemein mit 3 bezeichneter Schalldämpfer angeflanscht. Der Eingang des Schalldämpfers ist mit 4 bezeichnet.

Wie sich insbesondere aus Fig. 1 ergibt, ist der mit 5 bezeichnete Strömungskanal teilweise gerade, teilweise gekrümmt ausgebildet, wobei sich an dem Eintritt 4 ein 90°- Strömungkrümmer 6 anschließt, wie sich aus Fig. 2 ergibt.

Die weiteren Bereiche des dargestellten Strömungskanales seien wie folgt bezeichnet: Dem 90°-Krümmer 6 folgt ein gerader Strömungskanalbereich 7, ein 180°-Krümmer 8, ein erster gerader Kanalbereich 9a, eine nach innen gerichtete erste Expansionskammer 10, ein zweiter gerader Strömungskanalbereich 9b, ein 180°-Krümmer 11, ein erster gerader Kanalbereich 12a, eine weitere Expansionskammer 10a sowie vor dem mit 13 bezeichneten Austritt ein gerader Kanalbereich 12b.

Die Expansionskammern 10 bzw. 10a sind als Strömungskanalerweiterungen ausgebildet, die jeweils zum Inneren des Schalldämpfers 3 ausgebildet sind, wie sich dies aus Fig. 1 ergibt, woraus sich eine vergleichsweise kompakte Bauweise ergibt. Der gesamte Strömungskanal 5 ist in einem nicht näher bezeichneten Gehäuse im Dämnmaterial 14 eingebettet. Bierbei kann es sich beispielsweise um wärmebeständiges Schaumkunststoffmaterial handeln, Glaswolle, Stahlwolle oder ähnlichen Materialien.

Gestrichelt ist angedeutet, daß die Innenflächen des Strömungskanales 5 wenigstens bereichsweise mit einer Innendämmung 15, gestützt von Lochblechen 16, versehen sein können, wobei in den Wandbereichen auch Strömungsschikanen, z.B. Kegel 17, vorgesehen sein können, wie dies in Fig. 1 angedeutet ist.

Beim Durchtritt der Luft durch den Strömungskanal werden die Schallwellen insbesondere im Bereich der Expansionskammern 10 bzw. 10a derart geführt, daß die Schallwellen durch mittels Reflektion erzeugte gleichfrequente Schallwellen überlagert werden, d.h. es steht eine Art Echo-Schalldämpfer bzw. ein Anti-Impuls-Schalldämpfer zur verfügung. Durch die Interferenz der Schallwellen, d.h. der Eintrittsschallwellen und der reflektierten Schallwellen, erfolgt eine wirksame, nahezu vollständige Schalldämpfung.

Natürlich ist das beschriebene Ausführungsbeispiel der Erfindung noch in vielfacher Hinsicht abzuändern, ohne den Grundgedanken zu verlassen. So können sich beispielsweise an den geradlinigen Anlagebereich 12b ein weiterer Krümmer, nachfolgend eine weitere Expansionskammer anschließen u. dgl. mehr.

## Patentansprüche

1. Schalldämpfer für einen Schraubenverdichter (1) od. dgl. mit einem Eintritt (4) für die den Verdichter verlassende Druckluft, einem anschließenden Strömungskanal (5) mit einem Strömungskrümmer (8) um 180° mit einer diesen Strömungskrümmer (8) folgenden Expansionskammer (10) und einem Druckluftaustritt (13),
dadurch gekennzeichnet,
daß neben dem ersten Strömungskrümmer (8) und der ersten Expansionskammer (10) ein weiterer Strömungskrümmer (11) und eine weitere Expansionskammer (10a) im Strömungskanal (5) vorgesehen sind, wobei die Strömungskanäle mit Krümmern (8,11) und die Expansionskammern (10,10a) in einem gemeinsamen Gehäuse untergebracht und vollständig von einem Dämmmaterial (14) umgeben sind.

2. Schalldämpfer nach Anspruch 1,
dadurch gekennzeichnet,
daß dem Eintritt (4) ein Strömungskrümmer (6) um 90°, nachfolgend ein gerader Strömungskanalbereich (7), der Strömungskrümmer (8) um 180°, ein daran anschließender, gerader Strömungskanal (9a) und nachfolgend die Expansionskammer (10) zugeordnet ist.

3. Schalldämpfer nach Anspruch 2,
dadurch gekennzeichnet,
daß der ersten Expansionskammer (10) zwei gerade, über den weiteren 180°-Krümmer (11) verbundene Strömungskanäle (9b,12a) nachgeordnet sind, wobei vor dem Austritt (13) im geraden Strömungskanal die weitere Expansionskammer (10a) angeordnet ist.

4. Schalldämpfer nach einem der vorangehenden Ansprüche,
dadurch gekennzeichnet,
daß die Expansionskammern (10,10a) als einseitig in das Dämmaterial (14) im Gehäuseinneren weisende Erweiterungen ausgebildet sind.

5. Schalldämpfer nach einem der vorangehenden Ansprüche,
dadurch gekennzeichnet,
daß wenigstens Bereiche der Strömungskanäle mit einer Innendämmung (15) mit Lochblechauskleidung (16), wie bei Schalldämpfern an sich bekannt, versehen sind.

## Claims

1. Silencer for a screw-type compressor (1) or the like, having an inlet (4) for the compressed air leaving the compressor, an adjoining flow channel (5) comprising an elbow (8) for redirecting the flow through 180° and an expansion chamber (10) downstream thereof, and a compressed air outlet (13), characterised in that, in addition to the first elbow (8) and the first expansion chamber (10), a further elbow (11) and a further expansion chamber (10a) are provided in the flow channel (5), the flow channels with elbows (8, 11) and the expansion chambers (10, 10a) being housed in a common housing and being completely surrounded by a sound-insulating material (14).

2. Silencer according to claim 1, characterised in that the inlet (4) is allocated an elbow (6) for redirecting the flow through 90°, followed by a straight flow channel region (7), the elbow (8) for redirecting the flow through 180°, and an adjoining straight flow channel (9a) followed by the expansion chamber (10).

3. Silencer according to claim 2, characterised in that the first expansion chamber (10) is followed by two straight flow channels (9b, 12a) connected via the further 180-degree elbow (11), the further expansion chamber (10a) being disposed upstream of the outlet (13) in the straight flow channel.

4. Silencer according to one of the preceding claims, characterised in that the expansion chambers (10, 10a) are formed as widened sections oriented on one side into the sound-insulating material (14) in the housing interior.

5. Silencer according to one of the preceding claims, characterised in that at least regions of the flow channels are provided with an internal sound-insulating material (15) comprising a perforated sheet-metal lining (16), as is known *per se* for silencers.

## Revendications

1. Dispositif silencieux pour un compresseur à vis (1) ou analogue avec une entrée (4) pour l'air comprimé sortant du compresseur, un canal d'écoulement raccordé (5) avec un coude d'écoulement (8) à 180° et avec une chambre d'expansion (10) consécutive à ce coude d'écoulement (8) et une sortie d'air comprimé (13),
caractérisé en ce qu'
en plus du premier coude d'écoulement (8) et de la première chambre d'expansion (10) sont prévus un autre coude d'écoulement (11) et une chambre d'expansion supplémentaire (l0a) dans le canal d'écoulement (5), les canaux d'écoulement avec les coudes (8, 11) et les chambres d'expansion (10, 10a) étant disposés dans un logement commun et étant entièrement entourés d'un matériau d'amortissement acoustique (14).

2. Dispositif silencieux selon la revendication 1,
caractérisé en ce qu'
à l'entrée (4) est affecté un coude d'écoulement (6) à 90°, puis un canal d'écoulement droit (7), un coude d'écoulement (8) à 180°, un canal d'écoulement droit raccordé à celui-ci (9a) et ensuite la chambre d'expansion (10).

3. Dispositif silencieux selon la revendication 2,
caractérisé en ce que
deux canaux d'écoulement (9b, 12a) droits, raccordés par les coudes supplémentaires à 180° (11) sont montés en aval d'une chambre d'expansion (10), l'autre chambre d'expansion (10a) étant disposée en aval de la sortie (13) dans le canal d'écoulement droit.

4. Dispositif silencieux selon l'une des revendications précédentes,
caractérisé en ce que
les chambres d'expansion (10, 10a) sont conçues sur un côté dans les extensions présentant le matériau d'amortissement acoustique (14) à l'intérieur du logement.

5. Dispositif silencieux selon l'une des revendications précédentes,
caractérisé en ce qu'
au moins des parties des canaux d'écoulement sont munis d'un amortissement interne (15) avec un habillage en tôle perforée (16), comme cela est connu per se pour les dispositifs silencieux.
